# FASCICULE DE BREVET EUROPEEN

(11) **EP 0 371 532 B1**
(45) Date de publication et mention de la délivrance du brevet: **09.06.1993**
(21) Numéro de dépôt: 89202858.0
(22) Date de dépôt: 10.11.1989
(51) Int. Cl.: F28F 9/02

(54) **Radiateur pour chauffage central**
Heizkörper für Zentralheizung
Radiator for a central-heating system

(30) Priorité: 30.11.1988 BE 8801350
(43) Date de publication de la demande: 06.06.1990
(73) Titulaire: N.V. VASCO, B-3650 Dilsen-Stokkem (BE)
(72) Inventeur: Vaessen, Jos, B-3650 Dilsen (BE)
(74) Mandataire: Ottelohe, Jozef René

(56) Documents cités:
- CH-A- 202 300
- DE-A- 2 205 954
- DE-A- 2 801 043
- DE-C- 588 023
- FR-A- 1 129 585
- FR-A- 2 475 708
- GB-A- 152 734
- GB-A- 2 082 312
- US-A- 4 770 240
- "Elemente des Apparatebaus", H. Titze, 1963, Springer Verlag, Berlin, pages 98, 143, 192 à 194

## Description

L'invention concerne un radiateur pour chauffage central selon le préambule de la revendication 1.

Un tel radiateur est connu selon le FR-A-2 475 708, dans lequel il est décrit un échangeur de chaleur comprenant des tubes plats disposés parallèlement entre eux et raccordés à des collecteurs d'entrée et de sortie, où pour le raccordement des tubes plats aux collecteurs, ces derniers comportent des trous entourés par une zone de paroi qui est emboutie vers l'extérieur, afin de pouvoir souder un côté plat des tubes aux collecteurs. Les extrémités ouvertes de chaque tube sont rabattues vers l'intérieur et fermées par un joint soudé. Cet échangeur a donc l'inconvénient que plusieurs opérations sont nécessaires pour son assemblage et qu'il est très difficile de positionner les tubes plats par rapport aux trous.

Du GB-A-2 082 312 on connaît également un radiateur où les extrémités des tuyaux parallèles sont montées dans des trous préalablement poinçonnés dans une bande métallique en U et sont brasés à cette bande. Pour la formation d'un collecteur aux deux extrémités des tuyaux, un profilé en U est placé dans chaque bande métallique en U et le profilé est soudé par une soudure d'angle à l'extérieur sur la bande métallique.

Un important inconvénient de ce radiateur est que les soudures d'angles visibles sont vilainement achevées et que les soudures d'angle ne peuvent être égalisées rapidement et automatiquement et rendues proprement lisses qu'avec peine. Un autre inconvénient est qu'ainsi la réalisation de soudures d'angle au moyen d'un dispositif automatique est difficile à exécuter.

Pour remédier à tous ces inconvénients, on a réalisé selon l'invention un radiateur dont les caractéristiques sont définies dans la revendication 1.

Ce radiateur n'a pas seulement l'avantage que les soudures par lesquelles les tuyaux parallèles sont soudées au côté intérieur des collecteurs sont soustraites à la vue et ne nécessitent pas d'autre façonnage, mais qu'en même temps les deux profilés en U des collecteurs sont soudés l'un à l'autre par une soudure plate qui peut être facilement égalisée et rendue lisse. Un autre avantage est que le montage du radiateur est très simple et demande peu d'opérations.

A titre d'exemple suit ci-après une description détaillée d'une forme choisie mais nullement limitée du radiateur conforme à l'invention. Cette description renvoie au dessin ci-annexé, dans lequel :
la fig. 1 représente une coupe horizontale d'une extrémité du radiateur;
la fig. 2 représente une coupe verticale suivant la ligne II-II de la fig. 1.

Dans ces figures, on remarque que chaque extrémité des tuyaux parallèles 1 du radiateur s'ajuste dans un des trous 2 qui sont aménagés l'un en dessous de l'autre dans un premier profilé en U 3 fermé en haut et en bas et faisant partie d'un collecteur 4 à former le long des deux extrémités des tuyaux. Le long du côté intérieur du profilé en U 3 de chaque collecteur 4, les extrémités des tuyaux 1 sont soudées au moyen d'une soudure 5 au profilé en U 3, de sorte que la soudure est soustraite à la vue et qu'aucun autre façonnage n'est nécessaire. Pour fermer ensuite chaque collecteur 4, il est fait usage d'un deuxième profilé en U 6 fermé en haut et en bas et pourvu de manchons 7 à filetage dont un seul est visible dans le dessin et qui servent au raccordement des conduites d'amenée et d'évacuation de l'installation de chauffage central. L'extrémité de chaque jambe de ce deuxième profilé en U 6 est pliée vers l'intérieur en forme de Z, par suite de quoi une rainure 8 est formée avec une butée 9, qui s'étend en pente vers l'extrémité de la jambe précitée. Par-dessus chaque extrémité et dans la rainure 8 de chaque jambe, l'extrémité d'une des jambes du premier profilé en U 3 est poussée. La profondeur de chaque rainure 8 est égale à l'épaisseur des jambes du premier profilé en U 3, de sorte que les surfaces extérieures des jambes des deux profilés en U 3 et 6 se trouvent dans un même plan. Grâce à la butée 9 en pente de chaque rainure 8, il reste un espace ouvert entre la butée 9 et la jambe du premier profilé en U 3 s'introduisant dans la rainure 8, lequel espace ouvert est ensuite soudé au moyen d'une soudure plate 10 sur toute la longueur du collecteur. La soudure plate peut ensuite être aplanie sans problèmes d'une manière simple au moyen d'un dispositif automatique.

## Revendications

1. Radiateur pour chauffage central et consistant principalement en plusieurs tuyaux (1) parallèles, dont les deux parties extrêmes de chaque tuyau sont raccordées respectivement à un collecteur (4) via des trous (2) pourvus dans chaque collecteur et auquel les conduites d'amenée et d'évacuation de l'eau fluide du chauffage central sont raccordées, chaque collecteur (4) consiste en un profilé en U (3) fermé aux deux extrémités et un deuxième profilé en U (6) fermé aux deux extrémités dont les jambes des deux profilés en U se touchent et sont soudées les unes aux autres au moyen d'une soudure plate (10) de telle sorte que les côtés extérieurs des deux profilés en U se trouvent dans un même plan, caractérisé par le fait que dans chaque trou (2) des collecteurs (4) s'ajuste une des extrémités ouvertes d'un des tuyaux parallèles (1), laquelle extrémité est soudée par une soudure (5) au côté intérieur du profilé en U (3), où l'extrémité de chaque jambe d'un des profilés (3-6) est pliée vers l'intérieur en forme de Z pour former une rainure (8), dans lesquelles rainures formées l'extrémité des jambes de l'autre profilé en U s'introduit et y est soudée au moyen d'une soudure plate (10).

2. Radiateur conforme à la revendication 1, caractérisé par le fait que dans l'extrémité de chaque jambe du deuxième profilé en U (6) qui recouvre le premier profilé en U (3), la rainure (8) en forme de Z tournée vers l'intérieur est formée, par-dessus laquelle extrémité des deux jambes et dans les rainures (8) s'engage l'extrémité des jambes du premier profilé en U (3) avec les trous (2) et sont soudées l'une à l'autre du côté extérieur.

3. Radiateur conforme à la revendication 2, caractérisé par le fait que dans l'extrémité de chaque jambe du deuxième profilé en U (6) la rainure (8) formée possède une butée (9) dirigée en pente vers l'extrémité de ladite jambe, contre laquelle l'extrémité d'une des jambes du premier profilé en U (3) s'appuie et que l'espace ouvert ainsi formé entre la butée et l'extrémité de jambe dernière nommée est soudée par une soudure plate (10) et est égalisée.

## Claims

1. Radiator for central heating and consisting primarly of a several parallel pipes (1), where the two extreme ends of each pipe are respectively connected to a manifold (4) via holes (2) provided in each manifold and to which the inlet and outlet pipes for the water of the central heating are connected, each manifold (4) consists of a first channel section (3) closed at two ends and a second channel section (6) closed at two ends where the flanges of the two channel sections are in contact with one another and are welded to one another by means of a flat weld (10) such that the outsides of the two channel sections lie in the same plane, characterized by the fact that in each hole (2) of the manifold (4) is fitted one of the open ends of one of the parallel pipes (1), which end is welded by a weld (5) to the inner side of the channel section (3), where the extremity of each flange of one of the sections (3-6) is bent inwards in the form of a Z to form a groove (8), in which shaped grooves the outer ends of the flanges of the other channel section are inserted and welded in position by a flat weld (10).

2. Radiator in accordance with claim 1, characterized by the fact that the groove (8) shaped in the form of a Z leading inwards is formed in the extreme end of each flange of the second channel section (6), which overlap the first channel section (3), where the flanges of the first channel section (3) bearing the holes, engages over the extreme ends of the flanges of the second section (6) and in the grooves (8) and are welded to one another on the outside.

3. Radiator in accordance with claim 2, characterized by the fact that the groove (8) shaped in the extreme end of each flange of the second channel section (6) is provided with a stop (9) which slopes towards the extreme end of said flange, against which extremity one of the flanges of the first channel section (3) bears and that the open space formed in this way between the stop and extreme end of the latter flange is welded with a flat weld (10) and smoothed out.

## Patentansprüche

1. Zentralheizungsstrahler, im wesentlichen aus mehreren gleichlaufenden Rohren (1) bestehend, wobei die beiden Endteile einesjeden Rohres jeweils an einen Sammler (4) durch in jedem Sammler angeordnete Öffnungen (2) angeschlossen sind, mit dem die Flüssigwasserzufuhr- und -abfuhrleitungen der Zentralheizungsanlage verbunden sind, und jeder Sammler (4) aus einem beiderseits geschlossenen U-Profil (3) und einem zweiten beiderseits geschlossenen U-Profil (6) besteht, derart dass die Schenkel der beiden U-Profile einander berühren und derart mittels einer Flachschweissnaht (10) mit einander verschweisst sind, dass die Aussenseiten der beiden U-Profile in einer und derselben Ebene liegen, dadurch gekennzeichnet, dass in jede Öffnung (2) der Sammler (4) ein offenes Ende eines der gleichlaufenden Rohre (1) passt, wobei dieses Ende mittels einer Schweissnaht (5) an der Innenseite des U-Profils (3) festgeschweisst ist, wo das Ende der beiden Schenkel eines der U-Profile (3, 6) Z-förmig nach innen gebogen ist zwecks Bildung eines Schlitzes (8), wobei die Schenkeleinden des zweiten U-Profils in die derart gebildeten Schlitze hineinschieben und dort mittels einer Flachschweissnaht (10) befestigt werden.

2. Heizungsstrahler gemäss dem Anspruch 1, dadurch gekennzeichnet, dass im Ende einerjeden Schenkels des das erste U-Profil (3) überdeckenden zweiten U-Profils (6), der Z-förmig nach innen gebogene Schlitz (8) gebildet wird, derart dass über das Ende der beiden Schenkel und in den Schlitzen (8) die Schenkelenden des ersten U-Profils (3) mit den Öffnungen (2) zusammenwirken und an der Aussenseite miteinander verschweisst werden.

3. Heizungsstrahler gemäss dem Anspruch 2, dadurch gekennzeichnet dass in jedem Schenkelende des zweiten U-Profils (6) der dort gebildete Schlitz (8) einen schräg nach dem Ende dieses Schenkels verlaufenden Anschlag (9) aufweist, wogegen das Ende eines des Schenkels des ersten U-Profils (3) sich abstützt und der derart gebildete offene Raum zwischen dem Anschlag und dem letztgenannten Schenkel mittels einer Flachschweissnaht (10) verschweisst wird und egalisiert wird.
